# EUROPÄISCHE PATENTSCHRIFT

(11) **EP 3 030 849 B1**
(45) Veröffentlichungstag und Bekanntmachung des Hinweises auf die Patenterteilung: **12.06.2019**
(21) Anmeldenummer: 14747344.1
(22) Anmeldetag: 29.07.2014
(51) Int. Cl.: F25B 39/02, F25D 11/02, F25D 23/06

(54) **KOMBINATIONSKÄLTEGERÄT**
COMBINATION REFRIGERATOR
APPAREIL FRIGORIFIQUE COMBINÉ

(30) Priorität: 06.08.2013 DE 102013215491
(43) Veröffentlichungstag der Anmeldung: 15.06.2016
(73) Patentinhaber: BSH Hausgeräte GmbH, 81739 München (DE)
(72) Erfinder: KERNER, Stefan, 89344 Aislingen (DE); SCHMID, Werner, 86720 Nördlingen (DE)
(86) Internationale Anmeldenummer: PCT/EP2014/066218
(87) Internationale Veröffentlichungsnummer: WO 2015/018685

(56) Entgegenhaltungen:
- DE-A1-102011 006 953
- DE-U1- 8 905 478
- DE-U1-202005 000 909

## Beschreibung

Die vorliegende Erfindung betrifft ein Verfahren zum Montieren eines Kombinationskältegerätes mit einem eine Kühlfachwanne und eine Gefrierfachwanne bildenden Innenbehälter, einem Kastenverdampfer, der die Gefrierfachwanne an vier Seiten umgibt, und einem Plattenverdampfer, der eine an einer Rückseite der Kühlfachwanne und der Gefrierfachwanne angeordnete Platte umfasst.

Ein ähnliches Kältegerät ist aus DE202005000909U1 bekannt.

DE 10 2011 006 953 A1 offenbart ein ähnliches Kombinationskältegerät mit einem Plattenverdampfer, der über fünf Seiten einer Gefrierfachwanne verteilt ist, und einem an einer Rückseite der Kühlfachwanne angeordneten Plattenverdampfer.

Eine große Ausdehnung des Verdampfers ist insbesondere an einem Gefrierfach interessant, denn je größer die Verdampferfläche ist, umso kleiner kann die Temperaturdifferenz zwischen dem Verdampfer und dem von ihm gekühlten Fach gemacht werden. Eine hohe Verdampfertemperatur verbessert den Wirkungsgrad des Geräts. Es ist daher an sich wünschenswert, auch die fünfte Seite einer Gefrierfachwanne kühlen zu können. Ein Umwickeln mit dem Kältemittelrohr wie an den ersten vier Seiten der Gefrierfachwanne ist an dieser fünften Seite jedoch nicht mehr möglich.

Aufgabe der vorliegenden Erfindung ist daher, ein Verfahren zu schaffen, mit dem ein Kombinationskältegerät rationell zu fertigen ist, das eine Kühlung der Gefrierfachwanne an mehr als vier Seiten ermöglicht.

Die Aufgabe wird gelöst durch ein Verfahren mit den Merkmalen des Anspruchs 1. Unteransprüche sind auf vorteilhafte Weiterentwicklungen gerichtet.

Vorzugsweise ist der Plattenverdampfer als Tube-on-Sheet-Verdampfer ausgebildet. Dies vereinfacht die Herstellung einer das Kältemittel leitenden Verbindung zwischen den beiden Platten des Plattenverdampfers.

Vorzugsweise erstreckt ein Kältemittelrohr des Plattenverdampfers sich einteilig über die erste und die zweite Platte, um eine Lötstelle zwischen den Platten und eine damit verbundene mögliche Undichtigkeit und den Arbeitsaufwand des Lötens zu vermeiden. Eine Anschlussstelle zum Anschließen, insbesondere Anlöten, eines Rohrs des Kastenverdampfers ist vorzugsweise an einer zweiten Platte gebildet. So kann das Kältemittelrohr des Kastenverdampfers unbehindert durch den Plattenverdampfer um die Gefrierfachwanne gewickelt und anschließend der Plattenverdampfer montiert und an den Kastenverdampfer angeschlossen werden.

Die große Ausdehnung der Verdampferfläche an der Gefrierfachwanne erlaubt insbesondere einen Aufbau des Kältemittelkreislaufs, bei dem der Kastenverdampfer dem Plattenverdampfer vorgeschaltet ist.

Wenn sich die Verdampfungstemperaturen des Kältemittels im Platten- und Kastenverdampfer nicht wesentlich unterscheiden, genügt eine geringe Länge des Kältemittelrohrs auf der ersten Platte des Plattenverdampfers, um die Kühlfachwanne ausreichend zu kühlen. Um dennoch eine homogene Temperaturverteilung im Kühlfach zu erzielen, sollte die erste Platte dennoch einen Großteil der Rückseite der Kühlfachwanne bedecken. Deswegen ist zweckmäßigerweise das Kältemittelrohr auf der ersten Platte des Plattenverdampfers weniger dicht verlegt als auf der zweiten.

Weitere Merkmale und Vorteile der Erfindung ergeben sich aus der nachfolgenden Beschreibung von Ausführungsbeispielen unter Bezugnahme auf die beigefügte Figur.
- Fig. 1: zeigt in einer auseinander gezogenen Ansicht einen Innenbehälter und einen Plattenverdampfer eines Kombinationskältegeräts, das mit einem erfindungsgemäßen Verfahren montiert wird.

Fig. 1 zeigt einen einteilig tiefgezogenen Innenbehälter 1 für ein Kombinationskältegerät in perspektivischer Ansicht. Der Innenbehälter 1 umfasst eine Gefrierfachwanne 2 und, von dieser durch einen Zwischenraum 3 getrennt, eine Kühlfachwanne 4, die in der Figur nicht vollständig dargestellt ist. Beide Wannen 2, 4 sind im Wesentlichen quaderförmig mit offener Vorderseite. Seitenwände 5, Decke 6 und Boden der Gefrierfachwanne 2 sind großflächig von Metallplatten 7, insbesondere aus Aluminium, bedeckt. Ein Kältemittelrohr 8 erstreckt sich schraubenlinienförmig um die Seitenwände 5, Decke 6 und den Boden der Gefrierfachwanne 2 und ist wärmeleitend an den Metallplatten 7 befestigt, um einen Kastenverdampfer 18 zu bilden.

Ein Plattenverdampfer 9 ist in der Figur beabstandet von Rückseiten 10, 11 der Gefrierfachwanne 2 und der Kühlfachwanne 4 dargestellt, weil er (9) an der Rückseite (10) der Gefrierfachwanne (2) und der Rückseite (11) der Kühlfachwanne (4) erst nach dem Montieren des Kastenverdampfers (18) montiert wird. Der in Tube-on-Sheet-Technik ausgebildete Plattenverdampfer 9 umfasst zwei Metallplatten 12, 13, die zur Anbringung an den Rückseiten 10, 11 vorgesehen sind, und ein Kältemittelrohr 14, das sich einteilig über beide Platten 12, 13 erstreckt und an diesen verlötet oder wärmeleitend verklebt ist. Die Metallplatte 12 ist bemessen, um die Rückseite 10 bis an ihre abgerundeten Kanten vollflächig auszufüllen; die Metallplatte 13 kann kleiner sein als die Rückseite 11 der Kühlfachwanne 4.

Ein Einlassanschluss 15 des Kältemittelrohrs 14 befindet sich zwischen den beiden Metallplatten 12, 13; ausgehend von dort erstreckt sich das Kältemittelrohr 14 zunächst in lockeren Mäandern an der Metallplatte 13 abwärts, steigt anschließend am Rand der Platte 13 wieder auf, um anschließend den Spalt zwischen den Platten 12, 13 zu überbrücken und auf der Metallplatte 12 in im Vergleich zur Platte 13 enger beabstandeten Mäandern aufzusteigen. Ein gekröpfter Abschnitt 16 zwischen den Platten 12, 13 gleicht einen Versatz in Tiefenrichtung zwischen den Rückseiten 10, 11 der Wannen 2, 4 aus. Eine Auslass-Anschlussstelle 17 steht über eine Ecke der Metallplatte 12 über, um nach Anbringung des Plattenverdampfers 9 an dem Innenbehälter 1 an einem Ende des Kältemittelrohrs 8 verlötet zu werden.

### BEZUGSZEICHEN

- 1: Innenbehälter
- 2: Gefrierfachwanne
- 3: Zwischenraum
- 4: Kühlfachwanne
- 5: Seitenwand
- 6: Decke
- 7: Metallplatte
- 8: Kältemittelrohr
- 9: Plattenverdampfer
- 10: Rückseite
- 11: Rückseite
- 12: Metallplatte
- 13: Metallplatte
- 14: Kältemittelrohr
- 15: Einlassanschluss
- 16: gekröpfter Abschnitt
- 17: Anschlussstelle
- 18: Kastenverdampfer

## Patentansprüche

1. Verfahren zum Montieren eines Kombinationskältegerätes mit einem eine Kühlfachwanne (4) und eine Gefrierfachwanne (2) bildenden Innenbehälter (1), einem gewickelten Kastenverdampfer (18), der die Gefrierfachwanne (2) an vier Seiten (5, 6) umgibt, einer an einer Rückseite (11) der Kühlfachwanne (4) angeordneten ersten Platte (13) und einer an einer Rückseite (10) der Gefrierfachwanne (2) angeordneten zweiten Platte(12), mit den Schritten:
- Montieren des Kastenverdampfers (18) an der Gefrierfachwanne (2) und
- Bereitstellen eines Plattenverdampfers (9), in dem die erste Platte (13) und die zweite Platte (12) verbunden sind, und
- Montieren des Plattenverdampfers (9) an der Rückseite (10) der Gefrierfachwanne (2) und der Rückseite (11) der Kühlfachwanne (4) nach dem Montieren des Kastenverdampfers (18).

2. Verfahren nach Anspruch 1, **dadurch gekennzeichnet, dass** der Plattenverdampfer (9) ein Tube-on-Sheet-Verdampfer ist.

3. Verfahren nach Anspruch 1 oder 2, **dadurch gekennzeichnet, dass** der Plattenverdampfer (9) mit einem sich einteilig über die erste und die zweite Platte (12, 13) erstreckenden Kältemittelrohr (14) bereitgestellt wird.

4. Verfahren nach einem der vorhergehenden Ansprüche, **dadurch gekennzeichnet, dass** eine Anschlussstelle (17) zum Anschließen eines Rohrs (8) des Kastenverdampfers (18) an der zweiten Platte gebildet wird.

5. Verfahren nach einem der vorhergehenden Ansprüche, **dadurch gekennzeichnet, dass** der Kastenverdampfer (18) dem Plattenverdampfer (9) vorgeschaltet wird.

6. Verfahren nach einem der vorhergehenden Ansprüche, **dadurch gekennzeichnet, dass** das Kältemittelrohr (14) auf der ersten Platte (13) des Plattenverdampfers (9) weniger dicht verlegt wird als auf der zweiten Platte (12).

## Claims

1. Method for mounting a combination refrigerator having an inner container (1) forming a refrigerator compartment trough (4) and a freezer compartment trough (2), a wrapped-around evaporator (18) which surrounds the freezer compartment trough (2) on four sides (5, 6), a first plate (13) arranged on a rear side (11) of the refrigerator compartment trough (4) and a second plate (12) arranged on a rear side (10) of the freezer compartment trough (2), comprising the steps:
- mounting the wrapped-around evaporator (18) on the freezer compartment trough (2) and
- providing a sheet evaporator (9), in which the first plate (13) and the second plate (12) are connected, and
- mounting the sheet evaporator (9) on the rear side (10) of the freezer compartment trough (2) and the rear side (11) of the refrigerator compartment trough (4) after mounting the wrapped-around evaporator (18).

2. Method according to claim 1, **characterised in that** the sheet evaporator (9) is a tube-on-sheet evaporator.

3. Method according to claim 1 or 2, **characterised in that** the sheet evaporator (9) is provided with a refrigerant tube (14) extending integrally across the first and the second plate (12, 13).

4. Method according to one of the preceding claims, **characterised in that** a connection point (17) for connecting a tube (8) of the wrapped-around evaporator (18) is formed on the second plate.

5. Method according to one of the preceding claims, **characterised in that** the wrapped-around evaporator (18) is upstream of the sheet evaporator (9).

6. Method according to one of the preceding claims, **characterised in that** the refrigerant tube (14) is laid less densely on the first plate (13) of the sheet evaporator (9) than on the second plate (12).

## Revendications

1. Procédé de montage d'un appareil frigorifique combiné avec un contenant intérieur (1) constituant un carter de compartiment de réfrigération (4) et un carter de compartiment de surgélation (2), un évaporateur à caisson (18) enroulé, qui entoure le carter de compartiment de surgélation (2) sur quatre côtés (5, 6), une première plaque (13) disposée sur une face arrière (11) du carter de compartiment de réfrigération (4) et une deuxième plaque (12) disposée sur une face arrière (10) du carter de compartiment de surgélation (2), comprenant les étapes : - de montage de l'évaporateur à caisson (18) sur le carter de compartiment de surgélation (2) et
- de mise à disposition d'un évaporateur à plaques (9), dans lequel la première plaque (13) et la deuxième plaque (12) sont reliées, et
- de montage de l'évaporateur à plaques (9) sur la face arrière (10) du carter de compartiment de surgélation (2) et la face arrière (11) du carter de compartiment de réfrigération (4) après le montage de l'évaporateur à caisson (18).

2. Procédé selon la revendication 1, **caractérisé en ce que** l'évaporateur à plaques (9) est un évaporateur plaque à tubes externes.

3. Procédé selon la revendication 1 ou 2, **caractérisé en ce que** l'évaporateur à plaques (9) est mis à disposition avec un tuyau à agent frigorifique (14) s'étendant d'une seule pièce sur la première et la deuxième plaque (12, 13).

4. Procédé selon l'une des revendications précédentes, **caractérisée en ce qu'**un point de raccordement (17) pour le raccordement d'un tuyau (8) de l'évaporateur à caisson (18) est constitué sur la deuxième plaque.

5. Procédé selon l'une des revendications précédentes, **caractérisé en ce que** l'évaporateur à caisson (18) est situé en amont de l'évaporateur à plaques (9).

6. Procédé selon l'une des revendications précédentes, **caractérisé en ce que** le tuyau à agent frigorifique (14) est posé de façon moins proche sur la première plaque (13) de l'évaporateur à plaques (9) que sur la deuxième plaque (12).
